# FASCICULE DE BREVET EUROPEEN

(11) **EP 0 246 966 B1**
(45) Date de publication et mention de la délivrance du brevet: **27.03.1991**
(21) Numéro de dépôt: 87401121.6
(22) Date de dépôt: 19.05.1987
(51) Int. Cl.: B65D 88/12, B65D 90/00

(54) **Conteneur multitransport**
Multitransportbehälter
Multitransport container

(30) Priorité: 20.05.1986 FR 8607142
(43) Date de publication de la demande: 25.11.1987
(73) Titulaire: SOCIETE D'ETUDES TECHNIQUES ET D'ENTREPRISES GENERALES SODETEG, F-92142 CLAMART (FR)
(72) Inventeur: Tribout, Marcel, F-75008 Paris (FR)
(74) Mandataire: Phan, Chi Quy

(56) Documents cités:
- GB-A- 2 091 697
- US-A- 3 001 662
- US-A- 3 643 603
- US-A- 4 325 488

## Description

La présente invention concerne un conteneur multitransport autrement dit un conteneur transportable indifféremment par voie aérienne, terrestre ou maritime.

La plupart des conteneurs connus sont des conteneurs spécifiques d'un mode de transport prédéterminé comprenant des dimensions, et notamment des moyens de manutention d'immobilisation ou de maintien en position spéciaux à ce mode de transport, par exemple des conteneurs pour chemin de fer, des conteneurs pour camions, des conteneurs pour bâteaux, des conteneurs pour avions. Les conteneurs pour avions se divisent souvent en conteneurs spécifiques des appareils d'un pays ou d'un constructeur d'avion prédéterminé.

Un conteneur pour avion est décrit dans US-A-4 325 488. Ce conteneur est pourvu uniquement dans chacun des coins de sa partie inférieure de deux trous ovales servant de moyens de manutention et de deux butées délimitant un emplacement de maintien en position. Pour une dimension donnée de ce conteneur, l'écartement entre les trous ovales de ses deux coins consécutifs ou celui entre les emplacements de maintien en position délimités par les butées sur une face latérale de ce conteneur, est fixe et unique, autrement dit non règlable et non sujet à un choix. Bien qu'il respecte la norme internationale ISO, cet écartement ne correspond qu'à un des points de cette norme, et dans la pratique, à un mode ou un engin de transport . Un autre conteneur ou palette pour transport par avion est décrit dans GB-A-2 091 697. Ce conteneur comprend à son bord latéral, un abattant pivotable autour d'un axe horizontal entre une position relevée verticale et une position abaissée horizontale et muni dans sa partie centrale, d'un trou allongé qui, dans la position abalssée horizontale de cet abattant, reçoit un pivot vertical fixé sur un plancher d'un avion, et coopère avec ce pivot pour permettre à ce conteneur ou palette de tourner autour de ce dernier et changer de direction afin d'être mis en place dans cet avion. Quand cette manoeuvre est terminée, l'abattant est relevé dans sa position verticale. Cet abattant n'est ni un moyen qui permet de transporter le conteneur ni un moyen qui participe à une immobilisation de ce conteneur. La description et les dessins du GB-A-2 091 697 ne font aucune révèlation ou allusion à des moyens propres de ce conteneur qui lui donnent une qualification d'un conteneur multitransport ou qui le rendent transportable à la fois par des engins de transport aérien, maritime et terrestre. Un changement de modes ou d'engins de transport exige , en conséquence , un changement de conteneurs, ce qui augmente le coût de transport, entraîne une perte importante de temps et les empêche parfois d'être transporté à destination, par manque de conteneurs prédéterminés aux modes de transport suivants qui prennent le relais des modes de transport précédents.

La présente invention ayant pour but d'éviter ces inconvénients permet de réaliser un conteneur multitransport économique, transportable indifféremment par voie terrestre, maritime ou aérienne.

Selon l'invention, un conteneur ayant une forme parallélépipèdique et muni de moyens fixes de manutention et de maintien en position est caractérisé en ce qu'il comprend à la fois des moyens propres fixes de manutention et de maintien en position sous forme, en premier lieu d'ouvertures ou creux ovales (14) dans les angles du conteneur et dans les bords longitudinaux de ce dernier, et en deuxième lieu d'alvéoles rectangulaires (15) dans les bords longitudinaux du conteneur, et des moyens propres escamotables de manutention et de maintien en position, d'encoches rectangulaires (16) taillées dans des bords longitudinaux des ailes de maintien en position (17, 18) montées pivotantes sur les bords longitudinaux inférieurs du conteneur.

Pour mieux faire comprendre l'invention, on en décrit ci-après un certain nombre d'exemples de réalisation illustrés par des dessins ci-annexés dont :

- la figure 1 représente une vue latérale schématique d'un conteneur multitransport réalisé selon l'invention ;

- la figure 2 représente une vue de dessus schématique du conteneur multitransport de la figure 1 ;

- la figure 3 représente une vue d'en haut schématique du conteneur multitransport de la figure 1 ;

- la figure 4 représente à une autre échelle, une vue partielle en perspective du conteneur multitransport de la figure 1 ;

- la figure 5 représente à une autre échelle, une vue en coupe suivant la ligne V-V de la partie du conteneur illustrée dans la figure 4 montrant une aile de maintien en position dans son état de repos ou escamoté ;

- la figure 6 représente une vue analogue à celle de la figure 5, montrant une aile de maintien position dans son état actif ou déployé, et

- la figure 7 représente à une autre échelle, une vue latérale d'une partie d'une variante de réalisation du conteneur multitransport de la figure 1.

L'invention est applicable à tout conteneur quelle que soit sa destination, c'est-à-dire applicable aussi bien aux conteneurs de marchandises qu'aux conteneurs de service.

Dans un exemple illustré aux figures 1 à 6, le conteneur multitransport représenté 1 est un conteneur de service sous forme d'un bloc-hôpital mobile déployable, transportable indifféremment par voie aérienne, maritime ou terrestre. Le conteneur multitransport 1 comprend une structure rigide non démontable extensible ayant dans l'état escamoté une forme d'un parallélépipède rectangle comportant un plancher porteur ou plate-forme porteuse 2 sans moyens propres de déplacement ou de locomotion. Sur ce plancher porteur 2 sont solidement fixées des parois latérales 3, 4, des parois d'extrémité 5, 6 et de plafond 7, lesquelles sont localement renforcées par des supports métalliques non représentés. Le conteneur-hôpital multitransport 1 est, dans son volume intérieur, séparé par une cloison transversale fixe 8 en deux zones, une zone de servitude 9 où sont montés des équipements de production d'énergie électrique et de fluides à fin médicale, et une zone hospitalière 10 où sont montés des équipements de soins médicaux et/ou de chirurgie. La zone de servitude 9 est une zone à volume fixe tandis que la zone hospitalière 10 est extensible et comprend deux compartiments mobiles diamétralement opposés 11, 12 transversalement escamotables et latéralement déployables ou extensibles. Durant l'exploitation du conteneur-hôpital 1, les compartiments mobiles 11, 12 sont bloqués dans leur position déployée non représentée et lors d'un transport de ce conteneur-hôpital 1, ces compartiments sont verrouillés dans leur position escamotée représentée dans les figures 1 à 3.

Le conteneur multitransport 1, ayant ainsi un plancher porteur 2 et une forme d'un parallélépipède rectangle, comprend des moyens propres fixes et escamotables de manutention et de maintien en position prédéterminés au transport par voie terrestre, maritime et aérienne.

Selon une autre caractéristique , préférée conteneur multitransport 1 comprend dans sa forme de parallélépipède rectangle, des bords longitudinaux supérieurs tronqués par des pans coupés.

Dans l'exemple illustré aux figures 1 à 6, le conteneur multitransport 1 comprend une forme d'un parallélépipède rectangle dont la longueur est choisie parmi les longueurs de 10, 20, 30, 40 pieds anglo-saxons c'est-à-dire de l'ordre de 3041 millimètres, 6083 millimètres, 9125 millimètres, 12167 millimètres, et dont la hauteur et la largeur ont une valeur de 8 pieds anglo-saxons c'est-à-dire de l'ordre de 2438 millimètres.

Le conteneur multitransport 1 comprend de préférence au moins comme moyens propres fixes de manutention et de maintien en position, en premier lieu des ouvertures ou creux ovales 14 définis selon la norme internationale ISO 1496/VII- 1974 F, dans les huit angles du conteneur c'est-à-dire dans quatre angles du plancher porteur 2 et quatre angles du plafond 7 et dans les bords longitudinaux supérieurs et inférieurs du conteneur, c'est-à-dire les bords longitudinaux du plancher Porteur 2 et ceux du plafond 7, à des distances L1, L2 ... Ln prédéterminées de ces ouvertures ou creux ovales 14 situés dans les angles de ces derniers, en deuxième lieu des alvéoles rectangulaires 15 définies selon la norme internationale ISO - 1496/VIl - 1974 F dans les bords longitudinaux inférieurs du conteneur c'est-à-dire dans les bords longitudinaux du plancher porteur 2, régulièrement espacées les unes des autres d'une distance D prédéterminée, et comme moyens propres escamotables de manutention et de maintien en position des encoches rectangulaires 16 définies selon la norme lSO 1496/VIl - 1974 F régulièrement espacées d'une distance E dans le bord longitudinal des ailes de maintien en position 17, 18, montées pivotantes sur les bords longitudinaux du plancher porteur 2.

Selon une autre caractéristique préférée , le conteneur multitransport 1 comprend d'une part des ailes pivotantes et coulissantes de maintien en position 17, 18 sous forme d'une plaque munie dans l'un de ses bords longitudinaux, d'encoches rectangulaires 16, et dans le bord longitudinal opposé, de languettes ou pattes espacées 19 dont chacune est pourvue de deux tiges transversales espacées parallèles 20, 21 de longueurs inégales et à extrémités saillantes 20a, 20b et 21a, 21b, la tige transversale centrale 20 étant plus courte que la tige transversale terminale 21, (figures 1 et 4), et d'autre part des creux longitudinaux 22, 23 de réception des ailes de maintien en position 17, 18 dans les parois latérales 3 et 4, des creux verticaux 25, 26 de réception des languettes ou pattes 19 des ailes de maintien en position 17, 18 en état de repos ou escamoté, dans les bords longitudinaux du plancher 2 (figures 4, 5), et des creux horizontaux 27, 28 prolongeant respectivement les creux verticaux 25, 26 dans l'épaisseur du plancher 2, et servant à recevoir les languettes ou pattes 19 de ces ailes de maintien en position 17, 18, en état actif ou déployé (figure 6). Les creux horizontaux 27, 28 sont latéralement munis de deux rainures horizontales opposées 29, 30 destinées au guidage des extrémités saillantes des tiges transversales 20, 21. Les rainures horizontales opposées 29, 30 comprennent à leurs extrémités frontales ou extérieures, des butées amovibles 31, 32 qui y rendent prisonnières les extrémités saillantes 21a et 21b de la tige transversale terminale 21, et empêchent les ailes de maintien en position 17, 18, de se séparer du conteneur 1, tout en permettant aux extrémités saillantes 20a et 20b plus courtes de la tige transversale centrale 20 d'entrer dans les rainures horizontales 29, 30 et de se dégager librement de celle-ci. Les ailes de maintien en position 17, 18 peuvent être maintenues dans leur position verticale de repos ou escamotée par un système connu à vis et écrou 34.

Lors d'une fixation en place du conteneur multitransport 1, le système à vis et écrou 34 étant desserré, les ailes 17, 18 sont pivotées autour des tiges transversales terminales 21 qui jouent alors une fonction d'axes de pivotement, pour être dégagées des creux longitudinaux 22, 23 et verticaux 25, 26 et mises dans leur position horizontale d'attente schématiquement représentée en traits discontinus dans les figures 4 et 5, puis coulissées le long des rainures 29, 30 jusqu'au fond des creux horizontaux 27, 28, dans leur position horizontale finale représentée dans la figure 6 où les ailes 17, 18 sont solidement maintenues dans le plancher 2, présentent sur les deux côtés du conteneur 1, un écartement de fixation F (figure 3) conforme au manuel de chargement du TRANSALL ayant pour référence "UCD 106 - 3 - 01" (avion de transport) et sont prêtes à recevoir des moyens connus correspondants de fixation non représentés qui immobilisent le conteneur 1.

Lors d'un déplacement ou enlèvement du conteneur 1, les moyens de fixation étant libérés, les ailes 17, 18 sont horizontalement tirées vers l'extérieur dans leur position horizontale d'attente où les extrémités saillantes 21a, 21b des tiges transversales terminales 21 sont arrêtées par des butées 31,32, puis pivotées autour de ces tiges 21, de leur position horizontale d'attente représentée en traits discontinus dans les figures 4 et 5, à leur position verticale de repos ou escamotée représentée en traits pleins dans les figures 4 et 5, avant d'être bloquées en place par le système de fixation 34.

Les ailes de maintien en position 17, 18 sont soit munies de galets de guidage 36, montrés dans l'exemple de réalisation des figures 1, 4, 5 et 6, soit dépourvues de ces galets de guidage dans l'exemple de réalisation de la figure 7.

Dans l'exemple des figures 1,4,5 et 6, les galets de guidage 36 sont montées dans des creux 37 formés dans l'épaisseur des ailes 17, 18, libres en rotation autour des axes 38 et définissent une voie de guidage d'un écartement G (figure 3) défini selon le manuel de chargement du Transall ayant pour référence "UCD 106 - 3 - 01" (avion de transport).

Selon une autre caractéristique préférée, les angles des bords longitudinaux supérieurs 39,40 du conteneur multitransport 1 sont tronqués par des pans coupés à 45°, ce qui facilite l'introduction du conteneur 1 dans des espaces de rangement à parois courbes des avions par exemple.

Les ailes de maintien en position 17, 18 peuvent soit occuper toute la longueur du conteneur 1 soit occuper une partie de cette longueur, située respectivement dans les deux extrémités de ce conteneur 1 et sous forme de deux éléments 17a, 17b et 18a, 18b.

Selon une autre caractéristique préférée, le conteneur multitransport 1 comprend dans ses quatres angles verticaux de ses parois 3, 4, 5, 6, quatre poignées verticales de manutention non saillantes 41, 42, 43, 44 creusées dans ces parois.

Les moyens propres fixes et escamotables de manutention et de maintien en position 14, 15, 16, 17, 18 ont l'avantage de permettent au conteneur 1 d'être constamment prêt à être transporté par voie terrestre par exemple en camion sur une semiremorque porte conteneur ou en chemin de fer, par voie maritime par exemple sur un bateau porte conteneur, et par voie aérienne par exemple sur des avions américains BOElNG, type B 747F, et type C130 Hercules, et avion franco-allemand, type C 160 TRANSALL, et d'être transporté successivement ou indifféremment par plusieurs modes de transport sans perte de temps dans ce changement d'engins de transport et en particulier dans son adaptation aux moyens de manutention et de fixation ou de maintien en position, particuliers à ces engins. Des moyens de manutention et de fixation ou de maintien en position qui sont distincts du conteneur 1 et montés sur ce dernier ou démontés de ce dernier uniquement lors d'un changement de modes de transport, exigent habituellement de longues opérations d'assemblage et risquent de se perdre et par conséquent de gêner ou d'empêcher soit le transport de ce conteneur 1, soit un changement de modes ou d'engins de transport.

Selon une variante de réalisation non représentée, le conteneur multitransport 1 comprend au moins dans les bords longitudinaux inférieurs autrement dit dans ceux de son plancher porteur 2, en plus des ouvertures ou creux ovales 14 se trouvant ou disposées dans les angles, d'autres ouvertures ovales 14 qui sont formées à des distances respectives de vingt, trente et quarante pieds anglosaxons ou 6083 millimètres, 9125 millimètres et 12167 millimètres de ces premières ouvertures 14 dans les angles, ce qui permet au conteneur 1 d'être fixé ou immobilisé sur des supports de fixation normalisés, présentant des points d'immobilisation espacés de ving, trente ou quarante pieds anglosaxons.

Dans une autre variante de réalisation, non représentée, le conteneur multitransport 1 comprend des ailes pivotantes et coulissantes de maintien en position 17 et/ou 18 qui sont respectivement fractionnées dans leur longueur en tronçons dont les lignes de séparation coïncident ou sont en alignement avec les interstices définies d'un côté par les parois transversales, verticales des compartiments mobiles transversalement escamotables et latéralement déployables 11 et 12 et du côté opposé par les rebords verticaux adjacents des ouvertures de réception de ces compartiments 11 et 12, formées dans les parois latérales 3 et 4 du conteneur.

Un tel fractionnement des ailes 17 et 18 en tronçons permet un déplacement ou une extension facile des compartiments mobiles 11 et 12 sans qu'ils soient éventuellement gênés par la présence de ces ailes 17 et 18, par rabattement préalable à l'horizontal des tronçons qui se trouvent au niveau de ces compartiments mobiles 11 et 12.

## Revendications

1. Conteneur ayant une forme parallélépipèdique et muni de moyens fixes de manutention et de maintien en position, caractérisé en ce qu'il comprend à la fois des moyens propres fixes de manutention et de maintien en position sous forme, en premier lieu d'ouvertures ou creux ovales (14) dans les angles du conteneur et dans les bords longitudinaux de ce dernier, et en deuxième lieu d'alvéoles rectangulaires (15) dans les bords longitudinaux inférieurs du conteneur, et des moyens propres escamotables de manutention et de maintien en position, sous forme d'encoches rectangulaires (16) taillées dans des bords longitudinaux des ailes de maintien en position (17, 18) montées pivotantes sur les bords longitudinaux inférieurs du conteneur.

2. Conteneur selon la revendication 1, caractérisé en ce qu'il comprend dans sa forme de parallélépipède rectangle, des bords longitudinaux supérieurs tronqués par des pans coupés (39, 40).

3. Conteneur selon l'une des revendications 1 et 2, caractérisé en ce qu'il comprend un plancher porteur (2) dépourvu de moyens propres de déplacement ou de locomotion.

4. Conteneur selon la revendication 2, caractérisé en ce qu'il comprend dans sa forme de parallélépipède rectangle, une longueur choisie parmi les longueurs de dix, vingt, trente, quarante pieds anglo-saxons, c'est-à-dire de l'ordre de 3041 millimètres, 6083 millimètres, 9125 millimètres, 12167 millimètres, une hauteur totale et une largeur de huit pieds anglo-saxons, c'est-à-dire de l'ordre de 2438 millimètres, et une hauteur en dessous des pans coupés de 7,66 pieds anglo-saxons, c'est-à-dire de l'ordre de 2330 millimètres.

5. Conteneur selon la revendication 1, caractérisé en ce qu'il comprend dans les moyens propres fixes et les moyens propres escamotables de manutention et de maintien en position, des ouvertures ovales (14) et des alvéoles rectangulaires (15) et des encoches rectangulaires (16) définies selon la norme internationale IS0 - 1496/VII - 1974 F.

6. Conteneur selon la revendication 1, caractérisé en ce qu'il comprend dans la réalisation des moyens propres escamotables de manutention et de maintien en position d'une part des ailes pivotantes et coulissantes de maintien en position (17, 18) sous forme d'une plaque munie dans l'un de ses bords longitudinaux d'encoches rectangulaires (16) et dans le bord longitudinal opposé de languettes ou pattes (19) pourvues de deux tiges transversales parallèles (20, 21) à extrémités saillantes (20a,20b, 21a, 21b) et d'autre part des creux longitudinaux (22, 23) de réception de ces ailes de maintien en position (17, 18) dans des parois (3, 4) du conteneur, des creux verticaux (25, 26) de réception de ces languettes ou pattes (19) des ailes de maintien en position en état de repos ou escamoté, dans les bords longitudinaux inférieurs du conteneur, et des creux horizontaux (27, 28) prolongeant respectivement ces creux verticaux (25, 26) dans l'épaisseur du plancher (2) du conteneur et servant à recevoir ces languettes ou pattes (19) de ces ailes de maintien en position en état actif ou déployé.

7. Conteneur selon la revendication 6, caractérisé en ce que les creux horizontaux (27, 28) sont latéralement munis de deux rainures horizontales opposées (29, 30) destinées à recevoir des extrémités saillantes (20a, 20b, 21a, 21b) des tiges transversales (20, 21) des languettes ou pattes (19) des ailes de maintien en position (17, 18).

8. Conteneur selon la revendication 6, caractérisé en ce que dans les languettes ou pattes (19) des ailes de maintien en position (17, 18), les tiges transversales parallèles (20, 21) ont des longueurs inégales, la tige transversale centrale (20) étant plus courte que la tige transversale terminale (21).

9. Conteneur selon la revendication 7, caractérisé en ce que dans les creux horizontaux (27, 28) les deux rainures horizontales opposées (29, 30) sont terminées à leurs extrémités frontales par des butées amovibles (31, 32) qui limitent le déplacement des extrémités saillantes (21a, 21b) des tiges transversales terminales (21) des languettes ou pattes (19) des ailes de maintien en position (17, 18) sans gêner celui des extrémités saillantes (20a, 20b) des tiges transversales centrales (20) de ces languettes ou pattes (19).

10. Conteneur selon l'une des revendications 1 et 6 à 9, caractérisé en ce que les ailes pivotantes de maitien en position (17, 18) sont pourvues dans l'épaisseur de leurs extrémités, de galets de guidage (36) montés libres en rotation.

11. Conteneur selon l'une des revendications 1 à 10, caractérisé en ce qu'il comprend dans ses quatres angles verticaux de ses parois (3, 4, 5, 6), quatre poignées de manutention verticales non saillantes (41, 42, 43, 44) creusées dans ces parois.

12. Conteneur selon l'une des revendications 1 et 6 à 10, caractérisé en ce qu'il comprend en plus des premières ouvertures ou creux ovales (14) dans ses angles, des ouvertures ovales (14) formées dans ses bords longitudinaux inférieurs à des distances respectives de vingt, trente et quarante pieds anglosaxons ou 6083 millimètres, 9125 millimètres et 12167 millimètres, de ces premières ouvertures ou creux ovales (14).

13. Conteneur selon l'une des revendications 6 à 9, caractérisé en ce qu'il comprend des ailes pivotantes et coulissantes de maintien en position (17, 18) fractionnées en tronçons dont les lignes de séparations sont en alignement avec les interstices définies d'un côté par les parois transversales verticales des compartiments mobiles transversalement escamotables et latéralement déployables (11, 12) et du côté opposé par les rebords verticaux adjacents des ouvertures de réception de ces compartiments mobiles (11, 12), formées dans les parois latérales (3, 4) du conteneur.

## Claims

1. A container having a parallelepipedic form and equipped with fixed handling and position maintaining means, characterized in that it comprises both stationary handling and position maintaining means forming in the first instance openings or oval cavities (14) in the corners of the container and in the longitudinal edges of the latter, and in the second instance rectangular pits (15) in the lower longitudinal edges of the container, and retractable handling and position maintaining means constituted by rectangular notches (16) cut in the longitudinal edges of the position maintaining wings (17, 18) wwhich are pivotly mounted on the lower longitudinal edges of the container.

2. A container according to claim 1, characterized in that it includes in its rectangular parallelepipedic form upper longitudinal edges which are truncated so as to constitute cut faces (39, 40).

3. A container according to claim 1 or 2, characterized in that it comprises a supporting bottom (2) having no displacement or locomotion means.

4. A container according to claim 2, characterized in that it presents in its rectangular parallelepipedic form a length chosen among the lengths of ten, twenty, thirty, fourty anglo-saxon feet, i.e. about 3041 millimeters, 6083 millimeters, 9125 millimeters, 12167 millimeters, 2438 millimeters, a total height and a width of eight anglosaxon feet, i.e. of about 2438 millimeters, and a height ending below the cut faces of 7,66 anglo-saxon feet, i.e. about 2330 millimeters.

5. A container according to claim 1, characterized in that among the stationary means and the retractable means for handling and maintaining the position in the container includes oval openings (14) and rectangular pits (15) and rectangular notches (16) defined according to the international standard ISO-1496/VII-1974F.

6. A container according to claim 1, characterized in that it includes as an implementation of the retractable handling and position maintaining means on the one hand pivoting and sliding position maintaining wings (17, 18) forming a plate fitted in one of its longitudinal edges with rectangular notches (16) and in the opposing longitudinal edge with tongues or claws (19) provided with two parallel transversal rods (20, 21) having projecting ends (20a, 20b, 21a, 21b), and on the other hand longitudinal cavities (22, 23) for receiving said position maintaining wings (17, 18) in walls of the container, vertical cavities (25, 26) for receiving said tongues or claws (19) of the position maintaining wings in the rest or retracted position within the lower longitudinal edges of the container, and horizontal cavities (27, 28) adapted to extend respectively said vertical cavities (25, 26) inside the thickness of the bottom (2) of the container and used to receive said tongues or claws (19) of said position maintaining wings in the active or extended position.

7. A container according to claim 6, characterized in that the horizontal cavities (27, 28) are laterally provided with two opposing horizontal grooves (29, 30) intended to receive projecting ends (20a, 20b, 21a, 21b) of the transversal rods (20, 21) of the tongues or claws (19) of the position maintaining wings (17, 18).

8. A container according to claim 6, characterized in that in the tongues or claws (19) of the position maintaining wings (17, 18) the parallel transversal rods (20, 21) have unequal lengths, with the central transversal rod (20) being shorter than the terminal transversal rod (21).

9. A container according to claim 7, characterized in that in the horizontal cavities (27, 28) the two opposing horizontal grooves (29, 30) are terminated at their front ends by detachable stoppers (31, 32) which limit the displacement of the projecting ends (21a, 21b) of the terminal transversal rods (21) of the tongues or claws (19) of the position maintaining wings (17, 18) without hampering the displacement of the projecting ends (20a, 20b) of the central transversal rods (20) of said tongues or claws (19).

10. A container according to one of claims 1 and 6 to 9, characterized in that the pivoting position maintaining wings (17, 18) are equipped within the thickness of their ends with guiding rollers (36) mounted freely in rotation.

11. A container according to one of claims 1 to 10, characterized in that it includes in the four vertical corners of its walls (3, 4, 5, 6) four non-projecting vertical handling grips (41, 42, 43, 44) provided in cavities in said walls.

12. A container according to claims 1 and 6 to 10, characterized in that it includes, in addition to the first openings or oval cavities (14) in its corners, oval cavities (14) formed in its lower longitudinal edges at distances respectively of twenty, thirty and fourty anglo-saxon feet or 6083 millimeters, 9125 millimeters and 12167 millimeters from said first openings or oval cavities (14).

13. A container according to one of claims 6 to 9, characterized in that it comprises pivoting and sliding position maintaining wings (17, 18) which are divided into portions, whose separation lines are in alignment with the intersticial spaces defined on one side by the vertical transversal walls of the retractable and laterally extendible movable compartments (11, 12) and on the opposite side by the vertical adjacent edges of the openings for receiving these movable compartments (11, 12) formed in the lateral walls (3, 4) of the container.

## Patentansprüche

1. Parallelepipedischer Behälter mit feststehenden Mitteln zur Handhabung und Positionssicherung, dadurch gekennzeichnet, daß er sowohl eigene feste Handhabungs- und Positionssicherungsmittel aufweist, die in erster Linie aus Öffnungen oder ovalen Vertiefungen (14) in den Ecken des Behälters und in dessen Längsrändern und in zweiter Linie aus rechteckige Waben (15) in den unteren Längsrändern des Behälters bestehen, als auch eigene versenkbare Handhabungs- und Positionssicherungsmittel in Form von rechteckigen Nuten (16) aufweist, die in die Längsränder der Positionssicherungsflügel (17, 18) eingeschnitten sind, welche schwenkbar an den unteren Längsrändern des Behälters befestigt sind.

2. Behälter nach Anspruch 1, dadurch gekennzeichnet, daß er in seiner rechtwinkligen parallelepipedischen Form obere Längsränder besitzt, die durch abgeschrägte Kanten (39, 40) kegelstumpfartig geformt sind.

3. Behälter nach einem der Ansprüche 1 oder 2, dadurch gekennzeichnet, daß er einen tragenden Boden (2) ohne eigene Verschiebungs-oder Fortbewegungsmittel besitzt.

4. Behälter nach Anspruch 2, dadurch gekennzeichnet, daß er in seiner rechtwinkligen parallelepipedischen Form eine Länge von zehn oder zwanzig oder dreißig oder vierzig angelsächsischen Fuß, d.h. 3041 Millimeter, 6083 Millimeter, 9125 Millimeter, 12167 Millimeter, eine Gesamthöhe und eine Breite von acht angelsächsischen Fuß, d.h. etwa 2438 Millimeter, und eine Höhe bis unterhalb der abgeschrägten Kanten von 7,66 angelsächsischen Fuß, d.h. etwa 2330 Millimeter besitzt.

5. Behälter nach Anspruch 1, dadurch gekennzeichnet, daß er in den feststehenden eigenen und in den versenkbaren eigenen Handhabungs- und Positionssicherungsmittel ovale Öffnungen (14) und rechteckige Hohlräume (15) sowie rechteckige Nuten (16) aufweist, die gemäß der internationalen Norm ISO-1496/VII-1974F definiert sind.

6. Behälter nach Anspruch 1, dadurch gekennzeichnet, daß er im Rahmen der Gestaltung der eigenen versenkbaren Handhabungsund Positionssicherungsmittel zum einen schwenkbare und verschiebbare Positionssicherungsflügel (17, 18) in Form einer Platte mit rechteckigen Nuten (16) in einem ihrer Längsränder und im gegenüberliegenden Längsrand mit Zungen oder Klauen (19), die zwei parallele Querbolzen (20, 21) mit vorspringenden Enden (20a, 20b, 21a, 21b) besitzen, und zum anderen längliche Aussparungen (22, 23) zur Aufnahme der Positionssicherungsflügel (17, 18) in Wänden (3, 4) des Behälters, senkrechte Aussparungen (25, 26) zur Aufnahme der Zungen oder Klauen (19) der Positionssicherungsflügel im Ruhezustand bzw. versenktem Zustand in den unteren Längsrändern des Behälters, und waagrechte Aussparungen (27, 28) aufweist, die die senkrechten Aussparungen (25, 26) in der Dicke des Behälterbodens (2) verlängern und zur Aufnahme der Zungen oder Klauen (19) der Positionssicherungsflügel im Betriebszustand bzw. ausgefahrenen Zustand dienen.

7. Behälter nach Anspruch 6, dadurch gekennzeichnet, daß die waagrechten Aussparungen (27, 28) seitlich mit zwei einander gegenüberliegenden waagrechten Rinnen (29, 30) versehen und dazu bestimmt sind, vorspringende Enden (20a, 20b, 21a, 21b) der Querbolzen (20, 21) der Zungen oder Klauen (19) der Positionssicherungsflügel (17, 18) aufzunehmen.

8. Behälter nach Anspruch 6, dadurch gekennzeichnet, daß bei den Zungen oder Klauen (19) der Positionssicherungsflügel (17, 18) die parallelen Querbolzen (20, 21) unterschiedliche Längen besitzen, indem der zentrale Querbolzen (20) kürzer als der endseitige Querbolzen (21) ist.

9. Behälter nach Anspruch 7, dadurch gekennzeichnet, daß bei den waagrechten Aussparungen (27, 28) die beiden einander gegenüberliegenden waagrechten Rinnen (29, 30) an ihren stirnseitigen Enden an abnehmbaren Anschlägen (31, 32) enden, die die Verschiebung der vorspringenden Enden (21a, 21b) der endseitigen Querbolzen (21) der Zungen oder Klauen (19) der Positionssicherungsflügel (17, 18) begrenzen, ohne die Verschiebung der vorspringende Enden (20a, 20b) der zentralen Querbolzen (20) der Zungen oder Klauen (19) zu behindern.

10. Behälter nach einem der Ansprüche 1 und 6 bis 9, dadurch gekennzeichnet, daß die schwenkbaren Positionssicherungsflügel (17, 18) in der Dicke ihrer Enden mit frei drehbar montierten Führungsrollen (36) versehen sind.

11. Behälter nach einem der Ansprüche 1 bis 10, dadurch gekennzeichnet, daß er in den vier senkrechten Ecken seiner Wände (3, 4, 5, 6) vier senkrechte, nicht vorspringende Handhabungsgriffe (41, 42, 43, 44) aufweist, die in die Wände eingelassen sind.

12. Behälter nach einem der Ansprüche 1 und 6 bis 10, dadurch gekennzeichnet, daß er zusätzlich zu seinen ersten Öffnungen oder ovalen Aussparungen (14) in seinen Ecken ovale Öffnungen (14) in seinen unteren Längsrändern in Abständen von diesen ersten Öffnungen oder ovalen Ausnehmungen (14) von zwanzig bzw. dreißig bzw. vierzig angelsächsischen Fuß, d.h. 6083 Millimetern, 9125 Millimetern und 12167 Millimetern aufweist.

13. Behälter nach einem der Ansprüche 6 bis 9, dadurch gekennzeichnet, daß er schwenkbare und verschiebbare, in Abschnitte unterteilte Positionssicherungsflügel (17, 18) aufweist, deren Trennlinien mit den Zwischenräumen in einer Flucht liegen, die auf der einen Seite durch die senkrechten Querwände der in Querrichtung verschiebbaren, versenkbaren und in Seitenrichtung ausklappbaren Fächer (11, 12) und auf der gegenüberliegenden Seite durch die benachbarten senkrechten Ränder der Öffnungen zur Aufnahme der verschiebbaren Fächer (11, 12) definiert werden, welche in den Seitenwänden (3, 4) des Behälters ausgebildet sind.
